# EUROPÄISCHE PATENTSCHRIFT

(11) **EP 0 165 277 B1**
(45) Veröffentlichungstag und Bekanntmachung des Hinweises auf die Patenterteilung: **28.10.1987**
(21) Anmeldenummer: 85900091.1
(22) Anmeldetag: 30.11.1984
(51) Int. Cl.: B41L 1/26, B42C 3/00

(54) **VORRICHTUNG ZUR HEFTUNG EINER ANORDNUNG VON FORMULARSÄTZEN**
DEVICE FOR FASTENING AN ARRANGEMENT OF SETS OF FORMS
DISPOSITIF POUR RELIER UN ENSEMBLE DE LIASSES DE FORMULAIRES

(30) Priorität: 30.11.1983 DE 3343380
(43) Veröffentlichungstag der Anmeldung: 27.12.1985
(73) Patentinhaber: Grosse, Jürgen, D-3406 Bovenden 1 (DE)
(72) Erfinder: Grosse, Jürgen, D-3406 Bovenden 1 (DE)
(74) Vertreter: Tetzner, Volkmar, Dr.-Ing. Dr. jur.
(86) Internationale Anmeldenummer: EP8400378
(87) Internationale Veröffentlichungsnummer: WO8502374

## Beschreibung

Die Erfindung betrifft eine Vorrichtung (entsprechend dem Oberbegriff des Patentanspruches) zur Heftung einer Anordnung von Formularsätzen.

In dezentral angeordneten, über EDV-Anlagen betriebenen Arbeitsplatzdruckern werden vielfach Formularsätze verwendet, die aus mehreren übereinander angeordneten Bahnen bestehen, die am Formularrand durch eine Heftung miteinander verbunden sind.

Diese Formularsätze werden meist über Stacheltraktoren eingezogen, an der Druckstelle um eine Schreibwalze gelenkt und an einer anderen Stelle durch einen Stacheltraktor herausgeführt. Der Winkel der Umlenkung zwischen den beiden Traktorführungen beträgt teilweise über 180°. Bedingt durch diese starke Umlenkung durchläuft die untere, an der Schreibwalze anliegende Bahn einen kürzeren Weg als die oberen Bahnen des Formularsatzes.

Werden die einzelnen Bahnen des Formularsatzes alle gleich lang gefertigt, so verschieben sich die unteren Bahnen nach einigen Formularlängen so weit, dass die Randlöcher verdeckt sind und der Formularsatz aus der Traktorführung herausspringt. Es kann sich ferner auf, vor oder hinter der Schreibwalze ein Wulst bilden, der die Bahnen entheftet und ein seitliches Verlaufen zur Folge hat.

Zur Vermeidung dieser Nachteile sind bereits Formularsätze bekannt (FR-A-863 317), bei denen die Länge der übereinander angeordneten Bahnen zwischen der obersten, längsten Bahn und der untersten, kürzesten Bahn gleichmässig gestuft ist.

Eine nähere Betrachtung zeigt, dass zwischen der obersten, längsten Bahn und der untersten, kürzesten Bahn zweckmässig folgender prozentuale Längenunterschied besteht: wobei bedeuten:
d = Dicke aller Bahnen des Formularsatzes von der ersten bis einschliesslich der vorletzten Bahn (in mm)
U = Umschlingung der Schreibwalze (in %)
r = Radius der Schreibwalze (in mm)
E = Einspannlänge (in mm)
V = Längenunterschied zwischen der obersten und untersten Bahn (in %)
K = Reibungskoeffizient (kann Werte zwischen 0 und 1 annehmen).

Der Erfindung liegt die Aufgabe zugrunde, eine Vorrichtung entsprechend dem Oberbegriff des Patentanspruches zu entwickeln, die zur Heftung einer Anordnung von Formularsätzen geeignet ist, die aus mehreren, in der Länge gleichmässig gestuften, übereinander angeordneten Bahnen bestehen.

Diese Aufgabe wird erfindungsgemäss durch die kennzeichnenden Merkmale des Patentanspruches gelöst.

In der Zeichnung zeigen
Fig. 1 und 2 Schemadarstellungen eines Formularsatzes, bestehend aus in der Länge gleichmässig gestuften Bahnen,
Fig. 3 eine Prinzipdarstellung verschiedener Formularführungen in Arbeitsplatzdruckern,
Fig. 4 eine Schemadarstellung der erfindungsgemässen Vorrichtung zur Heftung einer Anordnung von Formularsätzen.

Zur Erläuterung der o.g. Formel für den prozentualen Längenunterschied V zwischen der obersten und untersten Bahn des Formularsatzes sei zunächst auf folgendes hingewiesen:

Unter der Einspannlänge E ist die Länge der im Drucker eingespannten Formularbahn zu verstehen, und zwar beginnend mit dem Punkt, an dem die Bahnen erstmals passgenau übereinander liegen müssen, bis zu dem Punkt, an dem dies letztmals der Fall sein muss. Anhand von Fig. 3 wird noch im einzelnen erläutert, welche Länge bei den verschiedenen Arten von Formularführungen als Einspannlänge anzusehen ist.

Die in der obigen Formel genannte Umschlingung U (ausgedrückt in % von 360°C) ist der Winkel, der zwischen dem Punkt der ersten Berührung der Formularbahn mit der Schreibwalze und dem Punkt der letzten Berührung gebildet wird.

Der Reibungskoeffizient K kann je nach Verhältnissen Werte zwischen 0 und 1 annehmen. Dabei bedeutet 1 extrem hohe Reibung (feststehende Schreibwalze, feste Verheftung, rauhe Papiere) und 0 extrem geringe Reibung (mitlaufende Schreibwalze, ohne Heftung, extrem glatte Papiere). Im Einzelfall wird der Reibungskoeffizient K aus Tabellen entnommen, die durch Versuche ermittelt wurden.

Wie man aus der oben genannten Formel für den prozentualen Längenunterschied zwischen der obersten, längsten Bahn und der untersten, kürzesten Bahn entnimmt, ist die Verlängerung umso grösser, je kleiner die Einspannlänge und der Radius der Schreibwalze und je grösser die Umschlingung der Schreibwalze und die Dicke der Papiere ist. Die Verlängerung ist ferner umso grösser, je kleiner der zu berücksichtigende Reibungskoeffizient K ist.

Die Variation der Länge der einzelnen Bahnen stört nicht beim Abstapeln der Formularsätze im Zick-Zack-Stapel. Hierbei wird die Längenänderung in jedem Aussenfalz wieder ausgeglichen.

Fig. 1 zeigt eine Anordnung 1 von Formularsätzen vor der Heftung. Sie besteht aus mehreren übereinander angeordneten durchgehenden Bahnen 2a bis 2k, wobei die Dicke, gerechnet von der obersten Bahn 2a bis zur zweituntersten Bahn 2i mit d bezeichnet ist.

Die Länge der einzelnen Bahnen 2a bis 2k ist gleichmässig gestuft, wobei zwischen der obersten, längsten Bahn 2a und der untersten, kürzesten Bahn 2k ein prozentualer Längenunterschied V besteht.

Fig. 2 veranschaulicht die Anordnung 1' im gehefteten Zustand. Die einzelnen Formularsätze sind mit 1 a bis 1 m bezeichnet, die Trennungslinien zwischen aufeinanderfolgenden Formularsätzen mit 3a bis 3n. Wie man aus der schematischen Darstellung der Fig. 2 erkennt, sind die übereinander angeordneten Bahnen 2a bis 2k derart geheftet, dass die Trennungslinien 3a bis 3n zwischen aufeinanderfolgenden Formularsätzen für alle Bahnen genau übereinander liegen. Dies bedeutet, dass der gesamte Längenunterschied V der Formularsatz-Anordnung 1 (vgl. Fig. 1) beim Heften gleichmässig auf die einzelnen Formularsätze 1 a bis 1 m verteilt wurde. Da der Längenunterschied V in der Grössenordnung weniger Prozente liegt, ist er in der schematischen Darstellung der Fig. 2 nicht erkennbar.

In Fig. 3 sind in schematischer Form die verschiedenen gängigen Formularführungen in Arbeitsplatzdruckern dargestellt, wobei die in der Verlängerungsformel zu berücksichtigende Einspannlänge E dargestellt ist.

### Im einzelnen zeigen

- die Fig. 3a bis 3d Formularführungen mit Traktoren 4, Druckwalzen 5 und Andruckrollen 6,
- und die Fig. 3e und 3f Formularführungen mit einer Stachelwalze 7 und Andruckrollen 6.

Unter Berücksichtigung der verschiedenen Geräteeinstellungen gibt es im einzelnen folgende Varianten:

Die Formularführungen a, und h seien an folgenden Zahlenbeispielen erläutert, wobei jeweils typische Werte für den Reibungskoeffizienten K angenommen wurden:

Verlängerung V jeweils für das oberste Blatt:

Fig. 4 veranschaulicht in schematischer Form eine erfindungsgemässe Vorrichtung zur Heftung einer Anordnung (1) vom Formularsätzen.

Sie enthält eine von der Formularsatz-Anordnung 1 teilweise umschlungene Auflagewalze 8, mit der eine Heftwalze 9 zusammenwirkt. Ferner sind auf der Einlauf- und Auslaufseite der Auflagewalze 8 zwei Transportorgane 10, 11 in Form von Stachelrädern angeordnet. Diese Transportorgane 10, 11 sind in Richtung der Doppelpfeile 12, 13 schwenkbar, so dass ihre Relativlage bzw. ihr Abstand einstellbar ist. Dadurch lässt sich der Winkel, unter dem die Formularsatz-Anordnung 1 die Auflagewalze 8 umschlingt, auf den gerwünschten Wert einstellen.

Die über das Transportorgan 10 zulaufenden Bahnen 2a bis 2k werden durch die Heftwalze 9 am Formularrand geheftet und nach dem Transportorgan 11 in einem Zick-Zack-Stapel 14 abgelegt. Je nach der gewählten Verlängerung V (d.h. dem Längenunterschied zwischen der obersten Bahn 2a und der untersten Bahn 2k) wird der Umschlingungswinkel der Auflagewalze 8 mittels der verstellbaren Transportorgane 10, 11 so eingestellt, dass die Trennungslinien zwischen den aufeinanderfolgenden Formularsätzen für alle Bahnen genau übereinander liegen.

Bei Verwendung der so gehefteten Formularsatz-Anordnung wird die Druckmaschine jeweils genau auf die Formularlänge der einzelnen Bahn eingestellt (beim Drucken der später übereinander liegenden Bahnen 2a bis 2k unterschiedlicher Länge erfolgt somit jeweils eine Korrektur der Einstellung der Druckmaschine). Dies kann in einfacher Weise beispielsweise mittels einer Massschiene von ca. 3 m Länge aus Metall erfolgen, die am einen Ende Stifte zum Aufnehmen der Randlochung und am anderen Ende nach genau 10 Vordrucken in 12" Höhe (Normformat) einen um das Zehnfache gedehnten Massstab enthält, an dem dann die Länge abgelesen werden kann.

## Patentansprüche

Vorrichtung zur Heftung einer Anordnung von Formularsätzen, die aus mehreren übereinander angeordneten Bahnen bestehen, deren Länge zwischen der obersten, längsten Bahn und der untersten, kürzesten Bahn gleichmässig gestuft ist, gekennzeichnet durch
a) eine von der Formularsatz-Anordnung (1) teilweise umschlungene Auflagewalze (8), mit der eine Heftwalze (9) zusammenwirkt,
b) sowie zwei auf der Einlauf- und Auslaufseite der Auflagewalze (8) angeordnete, drehbare Transportorgane (10, 11),
c) wobei der Umschlingungswinkel der Auflagewalze (8) durch Änderung der Relativlage der beiden Transportorgane (10, 11) derart einstellbar ist, dass die Trennungslinien (3a bis 3n) zwischen aufeinanderfolgenden Formularsätzen (1 a bis 1 m) im Bereich der Heftwalze (9) übereinander liegen.

## Claims

Device for fastening an arrangement of sets of forms which consist of a plurality of sheets the length of which is evenly stepped between the uppermost, longest sheet and the lowest, shortest sheet, characterised by
a) a bearing roller (8) which is partially wrapped around by the arrangement (1) of sets of forms and with which a fastening roller (9) cooperates,
b) as well as two rotatable transport devices (10, 11) arranged on the inlet and outlet sides of the bearing roller (8),
c) in which the wrapping angle of the bearing roller (8) can be adjusted by altering the relative position of the two transport devices (10, 11) in such a way that the dividing lines (3a to 3n) between successive sets of forms (1 a to 1m) lie above one another in the region of the fastening roller (9).

## Revendications

Dispositif pour relier un ensemble de liasses de formulaires se composant de plusieurs feuilles continues superposées dont les longueurs sont régulièrement échelonnées entre la feuille supérieure, la plus longue et la feuille inférieure, la plus courte, caractérisé par
a) un cylindre de support (8) sur lequel s'enroule partiellement l'ensemble de liasses de formulaires (1) et qui coopère avec un cylindre (9) assurant la liaison des feuilles,
b) ainsi que deux organes rotatifs de transport (10, 11) disposés d'une part sur le côté de l'arrivée des feuilles, et d'autre part sur le côté du départ des feuilles du cylindre de support (8),
c) l'angle d'enroulement sur le cylindre de support (8) étant réglable par variation de la position relative des deux organes de transport (10, 11 ) de manière que les lignes de séparation (3a à 3n) entre les liasses successives de formulaires ( 1 a à 1 m) se superposent au niveau du cylindre (9) assurant la liaison des feuilles.
